# EUROPÄISCHE PATENTSCHRIFT

(11) **EP 0 616 873 B1**
(45) Veröffentlichungstag und Bekanntmachung des Hinweises auf die Patenterteilung: **17.07.1996**
(21) Anmeldenummer: 94104059.4
(22) Anmeldetag: 16.03.1994
(51) Int. Cl.: B25B 23/04

(54) **Schraubgerät für gegurtete Schrauben**
Screwdriving tool for screws connected by a strip
Dispositif de vissage pour vis assemblées en une bande

(30) Priorität: 20.03.1993 DE 4308998
(43) Veröffentlichungstag der Anmeldung: 28.09.1994
(73) Patentinhaber: KARL M. REICH MASCHINENFABRIK GmbH, 72622 Nürtingen (DE)
(72) Erfinder: Reusch, Martin, D-72555 Metzingen (DE); Haas, Günter, D-72622 Nürtingen (DE); Skuthan, Erich, D-73271 Holzmaden (DE)

(56) Entgegenhaltungen:
- EP-A- 0 386 950
- DE-A- 1 923 712
- DE-A- 2 641 828
- US-A- 3 698 599
- US-A- 4 367 837

## Beschreibung

Die Erfindung bezieht sich auf ein Schraubgerät für gegurtete Schrauben gemäß Oberbegriff von Anspruch 1.

Aus der DE-OS 26 41 828 ist es bekannt, gegurtete Schrauben mit einem tragbaren und mit einem Magazin versehenen Schraubgerät zu verarbeiten. Zum Halten der Schrauben dient ein Verbindungsgurt aus Kunststoff, wobei die Schäfte der Schrauben von Schlingen des Verbindungsgurts umfasst werden.

Der Schraubenstreifen wird mittels einer Fördervorrichtung in Richtung Schraubklinge bewegt und beim Einschraubvorgang löst sich die einzuschraubende Schraube vom Verbindungsgurt, wobei die Schlinge aufgerissen wird. Dabei können jedoch Teile des Verbindungsgurts beim Einschrauben zwischen Schraubenkopf und Werkstückoberfläche gelangen, was sich insbesondere bei empfindlichen Werkstücken sehr störend bemerkbar macht.

Aufgabe der vorliegenden Erfindung ist daher die Schaffung eines Schraubgeräts der eingangs genannten Art, bei dem die Schraube beim Einschraubvorgang sicher und ohne Rückstände vom Verbindungsgurt getrennt wird.

Diese Aufgabe wird erfindungsgemäß durch das im kennzeichnenden Teil des Anspruchs 1 angegebene Merkmal gelöst.

Durch die vollständige Trennung des Verbindungsgurts von der einzuschraubenden Schraube durch das erfindungsgemäße Abhebeorgan wird sicher gewährleistet, daß die Schraube ungehindert und ohne Mitnahme von Teilen des Verbindungsgurts ins Werkstück eingeshraubt wird.

Dies wirkt sich besonders vorteilhaft bei Schrauben mit großen Kopfdurchmessern bzw mit untergelegten Dichtscheiben aus, wobei das Abhebeorgan den Verbindungsgurt soweit aus dem Einschraubweg der Schraube herausschwenkt, daß diese beim Einschrauben nicht behindert wird. Damit ist ein einwandfreies und gerades Einschrauben gewährleistet.

Durch die Unteransprüche sind vorteilhafte Weiterbildungen der Erfindung gekennzeichnet.

Im Folgenden ist ein Ausführungsbeispiel der Erfindung unter Bezug nahme auf die Zeichnungen näher beschrieben.

Es zeigen:
- Fig. 1: Lagerkörper eines Schraubgeräts, von der Seite, teilweise geschnitten
- Fig. 2: Schnitt nach Linie II - II in Fig. 1
- Fig. 3: Schnitt nach Linie III - III in Fig. 1, Abhebeorgan in Ruhestellung
- Fig. 4: wie Fig. 3, Abhebeorgan in Abhebestellung
Fig. 1 zeigt den Lagerkörper 1 eines Schraubgeräts, dem aus einem nicht dargestellten Magazin die zu einem Schraubenstreifen 2 verbundene Schrauben 3 mittels einer Fördervorrichtung 4 zugeführt werden. Zum Halten der Schrauben 3' dient ein Verbindungsgurt 5 aus Kunststoff (siehe auch Fig. 3), dessen Halterücken 6 mit Schlingen 7 versehen ist, die den Schaft 8 von Schraube 3 umfassen. Diese Schraube 3 ist weiterhin mit einer unter ihrem Kopf 9 aufgesteckten Dichtscheibe 10 versehen, deren Durchmesser wesentlich größer ist als der Durchmesser von Schaft 8.

Im Lagerkörper 1 ist ein Führungskanal 11 für den Schraubenstreifen 2 vorgesehen, der in eine Führungsbohrung 12 mündet. Diese fluchtet mit einer Lagerbohrung 13 für die Schraubklinge 14, so daß die erste Schraube 3' von Schraubenstreifen 2 ebenfalls mit der Schraubklinge 14 fluchtet.

Die Schraubklinge 14 ist durch einen angedeuteten Elektromotor 15 antreibbar, beim Einschrauben der Schraube 3' in das Werkstück 16 wird der Schaft 8 der Schraube 3' von einem elastischen Zentriertrichter 17 geführt.

Wie insbesondere Fig. 2 und 3 zeigen, ist im Lagerkörper 1 am Ende von Führungskanal 11 ein Abhebeorgan 18 schwenkbar gelagert, wobei seine Schwenkachse 19 zur Führungsbohrung 12 geneigt angeordnet ist. Bei der in Fig. 3 dargestellten Ruhestellung von Abhebeorgan 18 drückt eine Formfeder 20 dieses gegen eine Anschlagfläche 21 von Lagerkörper 1.

Das Abhebeorgan 18 ist im wesentlichen winkelförmig ausgebildet, wobei der freie Halterücken 6' von Verbindungsgurt 5 sich vor einen Schenkel 22 von Abhebeorgan 18 schiebt. Dieses weist außerdem eine gegen den Führungskanal 11 gerichtete geneigte und gewölbte Kontaktfläche 23 sowie eine zur Führungsbohrung 12 parallele, prismatische Zentrierfläche 24 auf.

Zur Funktion des Abhebeorgans 18 sei von seiner in Fig. 1 und 3 dargestellten Ruhestellung ausgegangen. Nach dem Einschalten von Elektromotor 15 setzt dieser die Schraubklinge 14 in Drehung und diese wird durch Andrücken des Elektromotors 15 im Lagerkörper in Richtung Werkstück 16 verschoben. Nach Erreichen von Kopf 9 von Schraube 3' wird diese ebenfalls in Drehung versetzt, wobei der Verbindungsgurt 5 durch das in der Schlinge 7 abgebildete Gewinde von Schaft 8 entgegen der Vorschubrichtung der Schraube 3 verschoben wird. Er wird von einer Anschlagfläche 25 des Abhebeorgans 18 an einer Weiterbewegung gehindert, so daß die Schlinge 7 aufreißt und sich die Verbindung zwischen Schraube 3' und Verbindungsgurt 5 löst.

Die Dichtscheibe 10 berührt jetzt die Kontaktfläche 23 von Abhebeorgan 18 und verschwenkt dieses im Uhrzeigersinn, wobei es in die in Fig. 4 dargestellte Abhebestellung gelangt. Damit nimmt der Schenkel 22 von Abhebeorgan 18 das freie Ende 6' von Halterücken 6 mit und verschwenkt es aus dem Einschraubbereich von Schraube 3', so daß diese unbehindert und vom Zentriertrichter 17 geführt senkrecht zur Oberfläche von Werkstück 16 in dieses eingeschraubt werden kann.

Beim Einschraubvorgang wird in bekannter Weise die Fördervorrichtung 4 gespannt, so daß nach dem Zurückführen von Schraubklinge 14 in ihre Ruhestellung das Abhebeorgan 18 unter Wirkung der Formfeder 20 in seine Ruhestellung zurückkehrt und der Schraubenstreifen 2 in Richtung Führungsbohrung 12 verschoben wird, bis die nächste Schraube 3 mit der Schraubklinge 14 fluchtet, wobei ihr Schaft 8 an der Zentrierfläche 24 von Abhebeorgan 18 anschlägt.

## Patentansprüche

1. Schraubgerät für gegurtete Schrauben mit einem Lagerkörper, in dem eine antreibbare Schraubklinge verschiebbar gelagert ist, mit einem dazu senkrechten Führungskanal für die mit mindestens einem Verbindungsgurt zu einem Schraubenstreifen verbundene Schrauben, mit einer Fördervorrichtung für den Schraubenstreifen und mit einer Führungsbohrung für die einzuschraubende Schraube, **dadurch gekennzeichnet,** daß im Führungskanal (11) im Bereich der Führungsbohrung (12) ein bewegbares Abhebeorgan (18) vorgesehen ist, das quer zum Führungskanal (11) so betätigbar ist, daß es den Verbindungsgurt (5) von der einzuschraubenden Schraube (3') abhebt.

2. Schraubgerät nach Anspruch 1, **dadurch gekennzeichnet,** daß das Abhebeorgan (18) mit dem freien Ende des Verbindungsgurts (5) zusammenwirkt.

3. Schraubgerät nach Anspruch 1 oder 2, **dadurch gekennzeichnet**, daß das Abhebeorgan (18) durch die einzuschraubende Schraube (3') betätigbar ist.

4. Schraubgerät nach einem der Ansprüche 1 bis 3, **dadurch gekennzeichnet,** daß das Abhebeorgan (18) schwenkbar im Lagerkörper (1) gelagert ist.

5. Schraubgerät nach Anspruch 4, **dadurch gekennzeichnet,** daß die Schwenkachse (19) des Abhebeorgans (18) geneigt gegen die Führungsbohrung (12) angeordnet ist.

6. Schraubgerät nach einem der Ansprüche 1 bis 5, **dadurch gekennzeichnet,** daß das Abhebeorgan (18) eine gegen die Schraubklinge (14) gerichtete, geneigte Kontaktfläche (23) aufweist.

7. Schraubgerät nach einem der Ansprüche 1 bis 6, **dadurch gekennzeichnet,** daß das Abhebeorgan (18) eine gegen den Führungskanal (11) gerichtete, parallel zur Führungs bohrung (12) verlaufende Zentrierfläche (24) für die Schraube (3') aufweist.

8. Schraubgerät nach einem der Ansprüche 3 bis 7, **dadurch gekennzeichnet,** daß die Schraube (3) im Kopfabschnitt (9,10) einen gegenüber dem Schaft (8) wesentlich grösseren Durchmesser aufweist und daß das Abhebeorgan (18) durch den Kopfabschnitt (9,10) betätigbar ist.

## Claims

1. A screwdriving unit for belt-fed screws having a bearing element in which a drivable screw- driver blade is movably mounted, having a guide channel vertical thereto for the screws linked up to a screw strip by at least one connecting belt, having a conveying device for said screw strip, and having a guide hole for the screw to be screwed in, **characterized in that** a movable lift-off element (18) is provided in said guide channel (11) in the area of said guide hole (12) and is actuatable transversely to said guide channel (11) such that it lifts said connecting belt (5) off said screw (3') to be screwed in.

2. A screwdriving unit according to Claim 1, **characterized** in that said lift-off element (18) interacts with the free end of said connecting belt (5).

3. A screwdriving unit according to Claim 1 or Claim 2, **characterized** that said lift-off element (18) is actuatable by said screw (3') to be screwed in.

4. A screwdriving unit according to one of Claims 1 to 3, **characterized** in that said lift-off element (18) is pivotably mounted in said bearing element (1).

5. A screwdriving unit according to Claim 4, **characterized** in that the swivel axis (19) of said lift-off element (18) is disposed inclined in relation to said guide hole (12).

6. A screwdriving unit according to one of Claims 1 to 5, **characterized** in that said lift-off element (18) has an inclined contact surface (23) oriented towards said screwdriver blade (14).

7. A screwdriving unit according to one of Claims 1 to 6, **characterized** in that said lift-off element (18) has a centering surface (24) for said screw (3') oriented towards said guide channel (11) and parallel to said guide hole (12).

8. A screwdriving unit according to one of Claims 3 to 7, **characterized** in that said screw (3') has in its head portion (9, 10) a considerably larger diameter in relation to the shank (8) and in that said lift-off element (18) is actuatable by said head portion (9, 10).

## Revendications

1. Visseuse pour vis approvisionnées sur bande transporteuse dans laquelle la tête de vissage motorisée est montée de manière coulissante et qui comporte pour les vis tenues sur la bande transporteuse à l'aide d'au moins une sangle de maintien un canal d'approvisionnement perpendiculaire à cette tête de vissage, un organe de transport pour ladite bande, et une cavité de guidage pour la vis à visser, **caractérisée en ce que** le canal d'approvisionnement (11) est doté au niveau de la cavité de guidage (12) d'un élément de retrait mobile (18) qui est actionné à son tour de manière perpendiculaire audit canal d'approvisionnement de manière telle qu'il retire la bande transporteuse (5) de la vis à visser (3').

2. Visseuse selon revendication 1, **caractérisée en ce que** l'élément de retrait (18) interagit avec le bout libre de la bande transporteuse (5).

3. Visseuse selon revendication 1 ou 2, **caractérisée en ce que** l'élément de retrait (18) peut être actionné par la vis à visser (3').

4. Visseuse selon l'une des revendications 1 à 3, **caractérisée en ce que** l'élément de retrait (18) est monté de manière pivotable dans le corps (1) de la visseuse.

5. Visseuse selon revendication 4, **caractérisée en ce que** l'axe de pivotement (19) de l'élément de retrait (18) est monté de façon inclinée par rapport à l'axe de la cavité de guidage (12).

6. Visseuse selon l'une des revendications 1 à 5, **caractérisée en ce que** l'élément de retrait (18) dispose d'une face de contact (23) inclinée et orientée en direction de la tête de vissage (14).

7. Visseuse selon l'une des revendications 1 à 6, **caractérisée en ce que** l'élément de retrait (18) dispose pour la vis (3') d'une face de centrage (24) orientée en direction du canal d'approvisionnement (11) et parallèle à l'axe de la cavité de guidage (12).

8. Visseuse selon l'une des revendications 3 à 7, **caractérisée en ce que** la vis (3) possède au niveau de sa section de tête (9, 10) un diamètre sensiblement supérieur à celui de sa tige (8) et que l'élément de retrait (18) peut être actionné par ladite section de tête (9, 10).
